# EUROPÄISCHE PATENTSCHRIFT

(11) **EP 1 220 968 B1**
(45) Veröffentlichungstag und Bekanntmachung des Hinweises auf die Patenterteilung: **26.11.2003**
(21) Anmeldenummer: 00964263.8
(22) Anmeldetag: 30.09.2000
(51) Int. Cl.: E04F 10/06

(54) **ARMLAGER FÜR EINE GELENKARMMARKISE**
ARM BEARING FOR AN ARTICULATED-ARM AWNING
PALIER A BRAS POUR STORE A BRAS ARTICULE

(30) Priorität: 14.10.1999 DE 29918156 U
(43) Veröffentlichungstag der Anmeldung: 10.07.2002
(73) Patentinhaber: Paul Voss GmbH & Co. KG, D-57413 Finnentrop-Heggen (DE)
(72) Erfinder: HESENER, Karl, 57413 Finnentrop (DE)
(74) Vertreter: Weller, Wolfgang, Dr.
(86) Internationale Anmeldenummer: EP0009621
(87) Internationale Veröffentlichungsnummer: WO01027409

(56) Entgegenhaltungen:
- EP-A- 0 397 906
- DE-A- 19 618 460
- NL-A- 9 002 439

## Beschreibung

Die vorliegende Erfindung betrifft ein Armlager für eine Gelenkarmmarkise, mit einem Lagerbock, der um eine Kippachse verschwenkbar an einem Tragbock angeschlagen ist und der an einem Ende zumindest ein Lagerauge zum drehbaren Aufnehmen eines Markisenarms aufweist, ferner mit einer Gewindestange zum Begrenzen eines maximalen Kippwinkels zwischen dem Tragbock und dem Lagerbock, wobei ein erstes Ende der Gewindestange verstellbar in eine Aufnahme des Tragbocks eingeschraubt ist und wobei ein zweites Ende der Gewindestange einen Kopf aufweist, der bei maximalem Kippwinkel an einem Anschlag des Lagerbocks anliegt, schließlich mit einem Sperrelement, mit dem bei maximalem Kippwinkel der Kopf der Gewindestange an dem Anschlag fixierbar ist.

Ein derartiges Armlager ist aus dem deutschen Gebrauchsmuster G 87 09 415 U1 bekannt.

Bei dem bekannten Armlager, das aufgrund der verschwenkbaren Verbindung zwischen dem Lagerbock und dem Tragbock auch als Kippgelenk bezeichnet wird, besteht das Sperrelement aus einem Winkelstück, dessen einer Schenkel an dem drehbaren Ende des Markisenarms befestigt ist, während der andere Schenkel frei vorragt. Die Anordnung ist derart dimensioniert, daß eine Drehung des Markisenarms zur Folge hat, daß der zweite Schenkel des Winkelstücks über den Kopf der Gewindestange gedreht wird und diesen damit an dem Anschlag des Lagerbocks fixiert. Auf diese Weise wird eine Hochschlagsicherung realisiert, die verhindert, daß der abgekippte Lagerbock ungewollt in eine nicht mehr abgekippte Stellung zurückschlägt. Dies kann bei einer ausgefahrenen Markise ansonsten passieren, wenn beispielsweise eine Windböe von unten unter das Markisentuch einfällt.

Das bekannte Armlager ist vergleichsweise einfach konstruiert. Es bietet jedoch nicht die Möglichkeit, die Fixierung der Gewindestange bei Bedarf von der Drehwinkelstellung des Markisenarms zu entkoppeln. Aus diesem Grund ist das bekannte Armlager nicht ohne weiteres als starres Armlager mit einstellbarem Neigungswinkel verwendbar.

Aus der EP 0 397 906 A1 ist ebenfalls ein Armlager für eine Gelenkarmmarkise bekannt, bei dem der Lagerbock und der Tragbock um eine Kippachse verschwenkbar zueinander angeordnet sind. Als Hochschlagsicherung fungiert wiederum ein Sperrelement, das in diesem Fall als translatorisch beweglicher Sperrschieber ausgebildet ist. Dieser ist der dort zugrunde liegenden Problemstellung unabhängig von einem etwaigen Anschlag und kann einfach hergestellt werden. Eine alternative Verwendung dieses Kippgelenk-Armlagers in Form eines starren Armlagers mit einstellbarem Neigungswinkel ist jedoch auch in diesem Fall nicht vorgesehen.

Es ist Aufgabe der vorliegenden Erfindung, ein Armlager der eingangs genannten Art dahingehend weiterzubilden, daß es auf einfache Art und Weise wahlweise entweder als Kippgelenk-Armlager oder als starres Armlager mit verstellbarem Neigungswinkel verwendbar ist.

Diese Aufgabe wird bei dem eingangs genannten Armlager dadurch gelöst, daß das Sperrelement einen translatorisch beweglichen Sperrschieber beinhaltet, der über ein Verbindungselement mit dem Markisenarm koppelbar ist, wobei das Verbindungselement eine Drehbewegung des Markisenarms in eine Translationsbewegung des Sperrschiebers umsetzt.

Im Unterschied zu den bekannten Armlagern ist im vorliegenden Fall ein Verbindungselement vorgesehen, dessen Beseitigung oder Entnahme zur Folge hat, daß der Sperrschieber von der Bewegung des Markisenarms entkoppelt wird. Dies wiederum führt dazu, daß der Sperrschieber den Kopf der Gewindestange unabhängig von einer Drehwinkelposition des Markisenarms an dem Anschlag fixieren kann, so daß das Armlager unabhängig von der Position des Markisenarms einen einmal eingestellten Kippwinkel beibehält. Dies ist die Funktion eines starren Armlagers, dessen Kippwinkel mit Hilfe der Gewindestange einstellbar ist.

Verwendet man demgegenüber das Verbindungselement, beeinflußt die Drehwinkelposition des Markisenarms die translatorische Position des Sperrschiebers. Dies hat zur Folge, daß der Sperrschieber in Abhängigkeit der Drehwinkelposition des Markisenarms das Kippgelenk zwischen dem Lagerbock und dem Tragbock freigibt, so daß der Lagerbock hochgeklappt werden kann. In dieser Betriebsart handelt es sich somit um ein Kippgelenk-Armlager.

Das erfindungsgemäße Armlager kann demnach allein durch die wahlweise Verwendung des Verbindungselements von einem Kippgelenk-Armlager zu einem starren Armlager umgerüstet werden und umgekehrt. Wie anhand der nachfolgenden Ausführungsbeispiele dargestellt ist, läßt sich die wahlweise Verwendung des Verbindungselements technisch und konstruktiv sehr einfach realisieren. Dementsprechend einfach kann das erfindungsgemäße Armlager wahlweise als Kippgelenk-Armlager oder als starres Armlager verwendet werden.

Die genannte Aufgabe ist daher vollständig gelöst.

Das erfindungsgemäße Armlager besitzt, insbesondere in seinen bevorzugten Ausgestaltungen gemäß den untergeordneten Ansprüchen, eine Reihe von weiteren Vorteilen. So können insbesondere die Produktionskosten für das erfindungsgemäße Armlager gering gehalten werden, da durch die nunmehr kombinierte Verwendungsmöglichkeit die Stückzahlen beträchtlich erhöht werden können. Des weiteren ist es aufgrund der erfindungsgemäßen Maßnahme einfach und kostengünstig möglich, ein derartiges Armlager auch nach mehreren Jahren im Betrieb auf die jeweils alternative Verwendungsmöglichkeit umzurüsten. Zudem baut das erfindungsgemäße Armlager in seinen bevorzugten Ausgestaltungen sehr klein, und es ist besonders einfach und robust.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Fig. 1: ein erfindungsgemäßes Armlager in seiner Verwendung als Kippgelenk-Armlager in einer perspektivischen Darstellung;
- Fig. 2: das Armlager aus Fig. 1, wobei ein Teil des Lagerbocks entfernt ist, um einen Einblick auf die Funktionsweise des Sperrelements zu erhalten;
- Fig. 3: das Armlager gemäß Fig. 1 in einer abgekippten Position;
- Fig. 4: das Armlager aus Fig. 3, wobei wiederum ein Teil des Lagerbocks entfernt ist;
- Fig. 5: das Armlager aus Fig. 1 in seiner Verwendung als starres Armlager mit einstellbarem Neigungswinkel;
- Fig. 6: das Armlager aus Fig. 5, wobei wiederum ein Teil des Lagerbocks entfernt ist;
- Fig. 7: das Armlager gemäß Fig. 5, jedoch mit einem fest eingestellten Neigungswinkel von 0°;
- Fig. 8: das Armlager aus Fig. 7, wobei wiederum ein Teil des Lagerbocks entfernt ist, und
- Fig. 9: ein bevorzugtes Ausführungsbeispiel, um den maximalen Kippwinkel bzw. den gewünschten starren Kippwinkel des erfindungsgemäßen Armlagers einzustellen.

In Fig. 1 und 2 ist ein erfindungsgemäßes Armlager in seiner Gesamtheit mit der Bezugsziffer 10 bezeichnet.

Das Armlager 10 besitzt einen Tragbock 12, an dem ein Lagerbock 14 um eine Kippachse 16 in Richtung des Pfeils 18 verschwenkbar angeordnet ist. Der Tragbock 12 und der Lagerbock 14 weisen hierzu miteinander fluchtende Bohrungen auf, durch die ein sich in Richtung der Kippachse 16 erstreckender Bolzen 20 gesteckt ist.

Der Lagerbock 14 besitzt an einem Ende ein Lagerauge 22, an dem ein Gelenkschaft 24 eines hier nicht näher dargestellten Markisenarms drehbar gelagert ist. Der Markisenarm besteht in an sich bekannter Weise aus einem Aluminium-Hohlprofil, das auf den Gelenkschaft 24 aufgesteckt wird. Der Gelenkschaft 24 wird hierdurch derart fest mit dem Markisenarm verbunden, daß die Begriffe "Gelenkschaft" und "Markisenarm" nachfolgend der Einfachheit halber synonym zueinander verwendet werden.

Der Markisenarm 24 ist in dem Lagerauge 22 um eine Drehachse 26 in Richtung des Pfeils 28 drehbar gelagert. Diese Drehung wird beim Ausfahren der Markise ausgeführt.

Mit der Bezugsziffer 30 ist eine Gewindestange bezeichnet, die im vorliegenden Fall quer zu der Kippachse 16 von dem Lagerbock 14 zu dem Tragbock 12 verläuft. Das erste Ende 32 der Gewindestange 30 ist in eine in dieser Darstellung nicht erkennbare Querbohrung eines Bolzens 34 mit einem entsprechenden Innengewinde eingeschraubt. Der Bolzen 34 bildet somit eine Aufnahme für die Gewindestange 30.

Zusätzlich ist die Gewindestange 30 in ihrer jeweils momentanen Position durch ein hier nicht dargestelltes Federelement fixiert, das einen Stift seitlich in das Gewinde der Gewindestange 30 drückt. Es handelt sich hierbei um eine Verdrehsicherung. Alternativ kann diese jedoch auch in an sich bekannter Weise mit einer Madenschraube realisiert werden.

Der Bolzen 34 sitzt in zueinander fluchtenden Bohrungen 36, die parallel zu der Kippachse 16, jedoch oberhalb davon in zueinander parallelen Schenkeln 38, 40 des Tragbocks 12 angeordnet sind. Die Gewindestange 30 verläuft daher mit ihrem ersten Ende 32 zwischen den beiden Schenkeln 38, 40 des zweiteiligen Tragbocks 12.

An ihrem zweiten Ende weist die Gewindestange 30 einen Kopf 42 auf, in dessen endseitiger Stirnfläche eine Innen-Sechskantöffnung 44 angeordnet ist. Die Innen-Sechskantöffnung 44 ist in der Lage, einen Inbus-Schlüssel aufzunehmen, mit dem die Gewindestange 30 mehr oder weniger tief in den Bolzen 34 eingeschraubt werden kann.

Wie in Fig. 1 zu erkennen ist, weist der Lagerbock 14 eine in etwa ovale Durchgangsöffnung 46 auf, durch die der Kopf 42 der Gewindestange 30 hindurch treten kann. In Fig. 2 ist demgegenüber das Gehäuseelement 48, in dem die Durchgangsöffnung 46 angeordnet ist, entfernt, um das "Innenleben" des Lagerbocks 14 darzustellen. Tatsächlich läßt sich das Gehäuseelement 48 bei dem Armlager 10 jedoch nicht entfernen.

In der Darstellung in Fig. 2 ist zu erkennen, daß der Lagerbock 14 in seinem Inneren einen Anschlag 50 besitzt, der in Verbindung mit dem Kopf 42 der Gewindestange 30 den maximalen Kippwinkel α des Lagerbocks 14 in Richtung des Pfeils 18 begrenzt. Der abgekippte Zustand des Armlagers 10 ist in den Figuren 3 und 4 dargestellt, wobei in Fig. 4 zu erkennen ist, daß das rückseitige Ende 52 des Kopfes 42 beim maximalen Kippwinkel α an dem Anschlag 50 zur Anlage kommt.

Mit der Bezugsziffer 60 ist in seiner Gesamtheit ein Sperrelement bezeichnet, das in der in Fig. 3 und 4 dargestellten, abgekippten Position des Armlagers 10 den Kopf 42 der Gewindestange 30 an dem Anschlag 50 fixiert. Dadurch wird verhindert, daß sich das rückseitige Ende 52 des Kopfes 42 aus seiner Anlage an dem Anschlag 50 lösen kann, was gleichbedeutend damit ist, daß der Lagerbock 14 entgegen der Richtung des Pfeils 18 nach oben schlägt. Das Sperrelement 60 stellt somit eine Hochschlagsicherung dar.

Das Sperrelement 60 weist im vorliegenden Fall einen Sperrschieber 62 auf, der parallel zu der Kippachse 16 in einer Bohrung 63 des Lagerbocks 14 translatorisch beweglich ist. Der Sperrschieber 62 ist im vorliegenden Fall ein massiver Rundbolzen aus Edelstahl. Er ist über einen Quersteg 64 mit einer Schubstange 66 verbunden, die sich ebenfalls parallel zur Kippachse 16 in dem Lagerbock 14 erstreckt. Die Schubstange 66 ist über eine Feder 68 an einem Vorsprung 70 innerhalb des Lagerbocks 14 vorgespannt. Das freie Ende 72 der Schubstange 66 ragt aus dem Gehäuseelement 48 des Lagerbocks 14 heraus und liegt an einer exzentrischen Außenkontur 74 des Gelenkschaftes 24 an, die im vorliegenden Fall nockenförmig ist.

Der Sperrschieber 62 ist bei dem hier dargestellten Armlager 10 über den Quersteg 64 einstückig mit der Schubstange 66 verbunden. Alternativ hierzu ist der Sperrschieber 62 in einem hier nicht gezeigten Ausführungsbeispiel der Erfindung lösbar mit dem Quersteg 64 verbunden, so daß das Verbindungselement entfernt werden kann, ohne den Sperrschieber 62 auszutauschen.

In den Figuren 1 und 2 ist das Sperrelement 60 in seiner entriegelten Position dargestellt, in der der Kopf 42 der Gewindestange 30 durch die Durchgangsöffnung 46 des Lagerbocks 14 hindurchtreten kann. Der Lagerbock 14 ist in diesem Fall an den Tragbock 12 herangeklappt.

In der Darstellung der Figuren 3 und 4 ist der Lagerbock 14 demgegenüber in Richtung des Pfeils 18 abgekippt, und der Kopf 42 der Gewindestange 30 ist durch das Sperrelement 60 gesichert. Der Sperrschieber 62 befindet sich dementsprechend in einer Verriegelungsposition, wobei er seitlich nur so weit an der Innensechskantöffnung 44 an dem Kopf 42 angreift, daß die Gewindestange 30 auch in der verriegelten Position verstellt werden kann.

Wie anhand der Darstellung in den Figuren 1 bis 4 zu erkennen ist, wird die Ent- und Verriegelung der Gewindestange 30 dadurch bewirkt, daß der Sperrschieber 62 translatorisch parallel zur Kippachse 16 verschoben wird. Dies erfolgt mit Hilfe der Schubstange 66, deren translatorische Position durch die Stellung der nockenförmigen Außenkontur 74 des Gelenkschaftes 24 bestimmt wird. Die Federkraft der Feder 68 neigt dazu, den Sperrschieber 62 in seine verriegelte Position zu befördern. Dementsprechend ist die Feder 68 in der verriegelten Position des Sperrschiebers 62 entspannt.

Die Schubstange 66 und der Quersteg 64 bilden gemeinsam ein Verbindungselement, durch das der Sperrschieber 62 mit dem Gelenkschaft 24 derartig wirkverbunden ist, daß eine Drehwinkelposition des Gelenkschaftes 24 um die Drehachse 26 herum Einfluß auf die translatorische Position des Sperrschiebers 62 nimmt. Fehlt diese Wirkverbindung, verbleibt der Sperrschieber 62 unabhängig von der Drehwinkelposition des Gelenkschaftes 24 in seiner eingenommenen, translatorischen Position.

Dies ist bei dem nachfolgend anhand der Figuren 5 bis 8 dargestellten Ausführungsbeispiel des Armlagers dahingehend ausgenutzt, ein starres Armlager mit einem verstellbaren Neigungswinkel zu realisieren. Gleiche Bezugszeichen bezeichnen dabei dieselben Elemente wie in den vorhergehenden Figuren.

In Fig. 5 und 6 ist ein zweites Ausführungsbeispiel des erfindungsgemäßen Armlagers in seiner Gesamtheit mit der Bezugsziffer 80 bezeichnet.

Das Armlager 80 unterscheidet sich von dem zuvor beschriebenen Armlager 10 im wesentlichen dadurch, daß das Verbindungselement bestehend aus dem Quersteg 64 und der Schubstange 66 fehlt. Dementsprechend ist die Bohrung 82, in der die Schubstange 66 bei dem Armlager 10 geführt war, leer.

Infolge der fehlenden Wirkverbindung zwischen dem Gelenkschaft 24 und dem Sperrschieber 62 verbleibt der Kopf 42 der Gewindestange 30 unabhängig von der Position des Gelenkschaftes 24 an dem Anschlag 50 fixiert. Dementsprechend behält der Lagerbock 14 unabhängig von der Position des Gelenkschaftes 24 den jeweils eingestellten Kippwinkel α bei. In der Darstellung der Figuren 5 und 6 ist der Kippwinkel α = 60°.

Das Armlager 80 ist somit ein starres Armlager, dessen Kippwinkel α mit Hilfe der Gewindestange 30 verstellt werden kann, indem die Gewindestange 30 mehr oder weniger weit in den Bolzen 34 hinein geschraubt wird.

Die Figuren 7 und 8 zeigen das Armlager 80 mit einem fest eingestellten Kippwinkel von α = 0°. Auch hier ist der Kippwinkel α aufgrund des fehlenden Verbindungselements unabhängig von der Drehwinkelposition des Gelenkschaftes 24.

In Fig. 9 ist eine besonders bevorzugte Möglichkeit dargestellt, um den Kippwinkel α der Armlager 10, 80 zu verstellen. Dazu wird eine Verstellvorrichtung 88 in Form eines an sich bekannten Standard-Getriebes 90 verwendet, das über einen Koppelstift 92 mit der Gewindestange 30 verbunden wird. Hierzu besitzt der Koppelstift 92 einen Inbus-Kopf 94, der exakt der Innen-Sechskantöffnung 44 des Kopfes 42 entspricht.

Das Standardgetriebe 90 kann in an sich bekannter Weise an seinem ringförmig ausgebildeten Bedienungselement 96 mit einer hier nicht dargestellten Kurbelstange bedient werden. Es überträgt die Drehbewegung der Kurbelstange auf den Koppelstift 92 und somit auf die Gewindestange 30.

In einer weiteren Ausgestaltung wird an die Stirnseite des Lagerbockes 14 eine Halteplatte angebracht, die ein Kardangelenk trägt. Ein Ende des Kardangelenkes weist einen Sechskantstift auf, der in die Innen-Sechskantöffnung 44 der Gewindestange 30 einsteckbar ist, am anderen Ende ist ein Bedienelement, z. B. wie das Bedienelement 96 angeordnet, über das das Kardangelenk getrieben werden kann.

## Patentansprüche

1. Armlager für eine Gelenkarmmarkise, mit einem Lagerbock (14), der um eine Kippachse (16) verschwenkbar an einem Tragbock (12) angeschlagen ist und der an einem Ende zumindest ein Lagerauge (22) zum drehbaren Aufnehmen eines Markisenarms (24) aufweist, ferner mit einer Gewindestange (30) zum Begrenzen eines maximalen Kippwinkels (α) zwischen dem Tragbock (12) und dem Lagerbock (14), wobei ein erstes Ende (32) der Gewindestange (30) in einer Aufnahme (34) des Tragbocks (12) aufgenommen ist und wobei ein zweites Ende der Gewindestange (30) einen Kopf (42) aufweist, der bei maximalem Kippwinkel (α) an einem Anschlag (50) des Lagerbocks (14) anliegt, schließlich mit einem Sperrelement (60), mit dem bei maximalem Kippwinkel (α) der Kopf (42) der Gewindestange (30) an dem Anschlag (50) fixierbar ist, wobei das Sperrelement (60) einen translatorisch beweglichen Sperrschieber (62) beinhaltet, der über ein Verbindungselement (64, 66) mit dem Markisenarm (24) koppelbar ist, wobei das Verbindungselement (64, 66) eine Drehbewegung (28) des Markisenarms (24) in eine Translationsbewegung des Sperrschiebers (62) umsetzt, **dadurch gekennzeichnet, daß** das Verbindungselement (64, 66) eine mit dem Sperrschieber (62) verbundene Schubstange (66) aufweist, die an einem Ende (72) von einer exzentrischen Außenkontur (74) des Markisenarms (24) beaufschlagt ist, und daß das erste Ende (32) der Gewindestange in die Aufnahme (34) des Tragbockes (12) eingeschraubt ist.

2. Armlager nach Anspruch 1, **dadurch gekennzeichnet, daß** der Sperrschieber (62) parallel zu der Kippachse (16) beweglich ist.

3. Armlager nach Anspruch 1 oder 2, **dadurch gekennzeichnet, daß** der Sperrschieber (62) in dem Lagerbock (14) auf einer von dem Lagerauge (22) abgewandten Seite der Gewindestange (30) angeordnet ist.

4. Armlager nach einem der Ansprüche 1 bis 3, **dadurch gekennzeichnet, daß** der Sperrschieber (62) ein Bolzen ist.

5. Armlager nach einem der Ansprüche 1 bis 4, **dadurch gekennzeichnet, daß** der Kopf (42) der Gewindestange (30) eine Innen-Sechskantöffnung (44) aufweist und daß der Sperrschieber (62) seitlich von der Innen-Sechskantöffnung (44) entfernt an dem Kopf (42) angreift.

6. Armlager nach einem der Ansprüche 1 bis 5, **dadurch gekennzeichnet, daß** der Sperrschieber (62) mit einer Feder (68) vorgespannt ist.

7. Armlager nach einem der Ansprüche 1 bis 6, **dadurch gekennzeichnet, daß** der Tragbock (12) zwei getrennte Schenkel (38, 40) aufweist, zwischen denen die Gewindestange (30) verläuft.

8. Armlager nach einem der Ansprüche 1 bis 7, **dadurch gekennzeichnet, daß** eine Verstellvorrichtung (88) zum Verstellen der Gewindestange (30) vorgesehen ist.

9. Armlager nach Anspruch 8, **dadurch gekennzeichnet, daß** die Verstellvorrichtung (88) als an die Gewindestange (30) aussetzbares Getriebe, insbesondere als Standard-Getriebe (90) oder als Kardangetriebe ausgebildet ist.

10. Armlager nach einem der Ansprüche 1 bis 9, **dadurch gekennzeichnet, daß** zur Verwendung als starres Armlager mit einstellbarem Kippwinkel das Sperrelement (60) nur den Sperrschieber (62) ohne das Verbindungselement (64, 66) zum Markisenarm (24) aufweist.

## Claims

1. Arm bearing for an articulated-arm awning having a pillow block (14), that is hinged on a bracket (12) so as to tilt about a tilting axis (16) and that is provided on one of its ends with at least one bearing eye (22) for receiving one awning arm (24) in rotary fashion, and having further a threaded rod (30) for limiting the maximum tilting angle (α) between the bracket (12) and the pillow block (14), a first end (32) of the threaded rod (30) being received in a locating opening (34) in the bracket (12) and a second end of the threaded rod (30) being provided with a head (42) that rests against a stop (50) on the pillow block (14) in the maximally tilted angular position (α), and having finally a locking member (60) by means of which the head (42) of the threaded rod (30) can be fixed on the stop in the maximally tilted angular position (α), the locking member (60) comprising a linearly movable locking slide (62) that can be coupled with the awning arm (24) via a connection element (64, 66), which latter translates the rotary movement (28) of the awning arm (24) to a linear movement of the locking slide (62), **characterized in that** the connection element (64, 66) comprises a push rod (66), connected with the locking slide (62), one end (72) of which is subjected to the action of a eccentric outer contour (74) of the awning arm 24 and wherein the first end (32) of the threaded rod is screwed into a locating opening (34) in the bracket (12).

2. The arm bearing of claim 1, **characterized in that** the locking slide (62) can be moved in parallel to the tilting axis (16).

3. The arm bearing of claims 1 or 2, **characterized in that** the locking slide (62) is arranged in the pillow block (14) on a side of the threaded rod (30) facing away from the bearing eye (22).

4. The arm bearing of anyone of claims 1 through 3, **characterized in that** the locking slide (62) is a bolt.

5. The arm bearing of anyone of claims 1 through 4, **characterized in that** the head (42) of the threaded rod (30) comprises a hexagon socket (44) and the locking slide (62) engages the head (42) at a point spaced laterally from the hexagon socket (44).

6. The arm bearing of anyone of claims 1 through 5, **characterized in that** the locking slide (62) is biased by a spring (68).

7. The arm bearing of anyone of claims 1 through 6, **characterized in that** the bracket (12) comprises two separate legs (38, 40), with the threaded rod (30) extending between such legs.

8. The arm bearing of anyone of claims 1 through 7, **characterized in that** an adjusting device (88) for adjusting the threaded rod (30) is provided.

9. The arm bearing of claim 8, **characterized in that** the adjusting device (88) is configured as a drive mechanism that can be attached to the threaded rod (30), especially as a standard drive mechanism (90) or a cardan-joint drive mechanism.

10. The arm bearing of anyone of claims 1 through 9, **characterized in that** the locking member (60) comprises only the locking slide (62), without the connection element (64, 66) to the awning arm (24), when the bearing is to be used as rigid arm bearing with adjustable tilting angle.

## Revendications

1. Support de bras pour une marquise à bras articulé, avec un support de palier (14) qui est monté sur une patte de support (12) de manière pivotante autour d'un axe de pivotement (16) et qui présente à une extrémité au moins un oeillet de palier (22) destiné à recevoir de manière rotative un bras de marquise (24), avec de plus une tige filetée (30) servant à délimiter un angle de pivotement maximal (α) entre la patte de support (12) et le support de palier (14), une première extrémité (32) de la tige filetée (30) présentant une tête (42) qui, à l'angle de pivotement maximal (α), s'appuie contre une butée (50) du support de palier (14), et enfin avec un élément de blocage (60) avec lequel, à l'angle de pivotement maximal (α), la tête (42) de la tige filetée (30) peut être fixée sur la butée (50), l'élément de blocage (60) comprenant un coulisseau de blocage (62) mobile par translation, qui peut être couplé au bras de marquise (24) par l'intermédiaire d'un élément de liaison (64, 66), l'élément de liaison (64, 66) transformant un mouvement de rotation (28) du bras de marquise (24) en un mouvement de translation du coulisseau de blocage (62), **caractérisé en ce que** l'élément de liaison (64, 66) présente une bielle (66) reliée au coulisseau de blocage (62), qui est sollicitée à une extrémité (72) par un contour extérieur excentrique (74) du bras de marquise (24), et **en ce que** la première extrémité (32) de la tige filetée est vissée dans le logement (34) de la patte de support (12).

2. Support de bras selon la revendication 1, **caractérisé en ce que** le coulisseau de blocage (62) est mobile parallèlement à l'axe de pivotement (16).

3. Support de bras selon la revendication 1 ou 2, **caractérisé en ce que** le coulisseau de blocage (62) est placé dans le support de palier (14) d'un côté de la tige filetée (30) qui est opposé à l'oeillet de palier (22).

4. Support de bras selon l'une des revendications 1 à 3, **caractérisé en ce que** le coulisseau de blocage (62) est un boulon.

5. Support de bras selon l'une des revendications 1 à 4, **caractérisé en ce que** la tête (42) de la tige filetée (30) présente une ouverture (44) à six pans creux et **en ce que** le coulisseau de blocage (62) se met en prise sur la tête (42) à distance latéralement de l'ouverture (44) à six pans creux.

6. Support de bras selon l'une des revendications 1 à 5, **caractérisé en ce que** le coulisseau de blocage (62) est précontraint par un ressort (68).

7. Support de bras selon l'une des revendications 1 à 6, **caractérisé en ce que** la patte de support (12) présente deux branches séparées (38, 40) entre lesquelles s'étend la tige filetée (30).

8. Support de bras selon l'une des revendications 1 à 7, **caractérisé en ce qu'**un dispositif d'ajustement (88) est prévu pour ajuster la tige filetée (30).

9. Support de bras selon la revendication 8, **caractérisé en ce que** le dispositif d'ajustement (88) est conformé en mécanisme associé à la tige filetée (30), en particulier en mécanisme standard (90) ou en mécanisme à cardan.

10. Support de bras selon l'une des revendications 1 à 9, **caractérisé en ce qu'**en vue d'une utilisation comme support de bras rigide à angle de pivotement réglable, l'élément de blocage (60) ne présente que le coulisseau de blocage (62), sans l'élément (64, 66) de liaison avec le bras de marquise (24).
